# EUROPÄISCHE PATENTSCHRIFT

(11) **EP 1 915 219 B1**
(45) Veröffentlichungstag und Bekanntmachung des Hinweises auf die Patenterteilung: **11.02.2009**
(21) Anmeldenummer: 06762857.8
(22) Anmeldetag: 27.07.2006
(51) Int. Cl.: B05B 7/04

(54) **ZWEISTOFFZERSTÄUBERVORRICHTUNG**
TWO-MATERIAL ATOMIZING DEVICE
DISPOSITIF DE PULVERISATION DE DEUX COMPOSANTS

(30) Priorität: 20.08.2005 DE 102005039412
(43) Veröffentlichungstag der Anmeldung: 30.04.2008
(73) Patentinhaber: Forschungszentrum Karlsruhe GmbH, 76133 Karlsruhe (DE)
(72) Erfinder: ZARZALIS, Nikolaos, 76189 Karlsruhe (DE); KREBS, Lambert, 76297 Stutensee (DE); PANTOUFLAS, Emmanouil, 68159 Mannheim (DE); WIEMER, Hans-Joachim, 76344 Eggenstein-Leopoldshafen (DE); KOLB, Thomas, 67480 Edenkoben (DE)
(74) Vertreter: Weddigen, Andreas
(86) Internationale Anmeldenummer: PCT/EP2006/007432
(87) Internationale Veröffentlichungsnummer: WO 2007/022847

(56) Entgegenhaltungen:
- EP-A2- 0 904 842
- WO-A2-03/024608
- DE-A1- 2 005 972
- US-A- 2 042 746
- US-A- 2 139 133
- US-A- 2 930 532
- US-A- 6 158 672
- US-A- 6 161 778

## Beschreibung

Die Erfindung betrifft eine Zweistoffzerstäubervorrichtung für die Zerstäubung einer Flüssigkeit in einem Gasstrom gemäß des ersten Patentanspruchs.

Bei hohen Zerstäubungsanforderungen bezüglich Sprayqualität, Durchsatz und Regelbereich werden gasgestützte Zerstäuber, die im Folgenden als Zweistoffzerstäubervorrichtungen bezeichnet werden, eingesetzt. Dabei wird die für die Zerstäubung der Flüssigkeit notwendige Energie über das Gas (Luft, Dampf oder Inertgase) eingebracht, d.h. über die Relativgeschwindigkeit zwischen Gas und Flüssigkeit. Üblicherweise wird die Flüssigkeit direkt in den Gasstrom eingespritzt und durch die Gasströmung zerstäubt.

Zu der vorgenannten Zerstäubergruppe gehören auch innenmischende Zweistoffzerstäubervorrichtungen mit koaxialer Flüssigkeitsvorlage. Sie zeichnen sich meist durch einen rotationssymmetrischen Aufbau des Zerstäuberaufbaus aus und weisen einen in der Vorrichtung angeordnete Mischkanal aus, in der die Flüssigkeitszufuhr und die Gaszufuhr ausmünden und die wiederum eine Austrittsöffnung zur Umgebung aufweist. Das zerstäubte Flüssigkeits-Gas-Gemisch verlässt als fertiges Produkt die Austrittsöffnung und unterscheidet sich damit von Systemen, bei dem die Zerstäubung außerhalb der Vorrichtung stattfindet (z.B. bei Farbspritzpistolen). Typische Vertreter der innenmischenden Zweistoffzerstäubervorrichtung sind Brenner für Verbrennungsanlagen wie z.B. Schweölbrenner oder Vorkammer-Dieselmotoren (Vorkammer= Mischkanal).

Die große Anzahl von Einflussparametern und fehlende Informationen über die Spraycharakteristik erlauben keine zufrieden stellende Optimierung von Zweistoffzerstäubervorrichtung. Eines der bedeutendsten technischen Probleme das bei den heute eingesetzten innenmischenden Zerstäubervorrichtungen auftritt ist die Wandfilmbildung (Kanalbenetzung) des Mischkanal. Bei bestimmten Betriebsbedingungen besteht die Wahrscheinlichkeit einer zu schnell ablaufenden Aufweitung des Flüssigkeitsstrahls in dem Mischkanal innerhalb der Zerstäubervorrichtung und somit der Bildung eines Wandfilms im Austrittskanal. Dieser Film wird mit der Strömung des Gas-Flüssigkeits-Gemisch zur Austrittsöffnung gedrückt und dort durch die Strömung als größere Tropfen mitgerissen. Insofern wird unmittelbar an der Austrittsöffnung ein Gasströmungszustand angestrebt, der die Tropfen nicht nur mitreißt, sondern auch zerstäubt. Einer dieser Gasströmungszustände wird durch Eindüsung eines Mantelgases für das austretende Gas-Flüssigkeits-Gemisch realisiert.

In der DE 199 41 091 A1 wird beispielhaft ein Heizölbrenner mit einer innnenmischenden Zweistoffzerstäuberdüse beschrieben, bei der am Austritt aus dem Mischkanal eine zusätzliche ringförmige Gaseindüsung vorgeschlagen wird.

Auch die DE 35 25 161 A1 offenbart eine entsprechende Gestaltung des Mischkanalaustritts einer Vorrichtung zur Zerstäubung der flüssigen oder hochviskosen Brennstoffe.

Eine Gattungsbildende Zweistoffzerstäuberdüse ist aus der WO 03/024608 bekannt.

Die vorgenannten Vorrichtungen weisen jedoch keine direkte Regelung der Eindüsungsöffnungen auf, die insbesondere eine während des laufenden Betriebs, d.h. ohne Unterbrechung der Zerstäubung erfolgende Änderung der Düsengeometrie zulassen.

Bislang hat man die geometrischen Parameter von Zweistoffzerstäubungsvorrichtungen mit oder ohne Eindüsung in Bezug auf eine Betriebsbedingung (Gas zu Flüssigkeitsverhältnis, Weber-Zahl, Ohnesorge Zahl) eingestellt. Der wesentliche Nachteil jedoch dabei liegt darin, dass die auf diese Weise ausgelegte Zerstäuberdüse auch an die jeweiligen Betriebsbedingungen gebunden ist. Die eingesetzten innenmischenden Zweistoffzerstäubervorrichtungen weisen somit zwar keine Benetzung des Mischkanals (Wandfilmbildung) für diese Betriebsbedingungen auf, sind aber dadurch auch beschränkt einsetzbar. Ihr Einsatzbereich ist also stark von den Betriebsbedingungen abhängig. Änderungen der Betriebsbedingungen, der Stoffeigenschaften, oder die Verwendung einer anderen Flüssigkeit kann sehr schnell dazu führen, dass eine bestimmte Düse für die Zerstäubung ungeeignet ist.

Die **Aufgabe der Erfindung** liegt ausgehend vom genannten Stand der Technik darin, eine universell einsetzbare Zweistoffzerstäubungsvorrichtung vorzuschlagen, die die vorgenannten Einschränkungen nicht aufweist und insbesondere auch eine Anpassung an sich während eines kontinuierlichen Betriebs sich ändernden Rahmenbedingungen wie z.B. die Vorrichtungstemperatur an der Mischkanalwandung zulässt.

Die Aufgabe wird durch eine Zweistoffzerstäubervorrichtung mit den Merkmalen des ersten Patentanspruchs gelöst. Unteransprüche geben bevorzugte Ausführungsformen wieder.

Ein wesentliches Merkmal der Erfindung liegt in der regelbaren Verstellbarkeit der Eindüsungsöffnung in seiner Geometrie, d.h. in seinem Querschnitt und damit in seiner strömungstechnischen Auslegung. Dies umfasst den radialen Querschnitt und / oder den axialen Querschnitt (Strömungskanalprofil), wobei der Begriff der regelbaren Verstellbarkeit sich in erster Linie auf Veränderungen an der Eindüsungsöffnung konzentriert. Es liegt aber im Rahmen der Erfindung, auch die Maßnahmen der Veränderungen der Strömungsverhältnisse an sich mit in den Begriff der Verstellbarkeit mit einzubeziehen, die durch die hierfür eingesetzten Mittel mit verändert werden, auch wenn sie nicht unmittelbar an der Düsenöffnung angreifen. Hierzu zählt auch eine Änderung der Strömungsverhältnisse (z.B. turbulente und laminare Strömungsbereiche, Sperrströmungen etc.) bei der Gasabzweigung oder bei bestimmten Umlenkungen, die sich natürlich mit dem Gegendruckverhältnissen, einstellbar über die Geometrie der Eindüsungsöffnung, ändern. Ebenso ändert sich je nach Ausführungsform auch der Kanalquerschnitt nicht nur an der Eindüsungsöffnung, sondern auch in der vorgelagerten Gasführung zur Eindüsungsöffnung.

Die Erfindung wird anhand von Ausführungsbeispielen und folgenden Figuren näher erläutert. Es zeigen
**Fig.1** eine seitliche Schnittdarstellung einer ersten Ausführungsform sowie
**Fig.2** eine seitliche Schnittdarstellung einer alternativen Ausführungsform.

Beide Ausführungsformen der Zweistoffzerstäubervorrichtung umfassen eine Flüssigkeitszufuhr **1** in einem bevorzugt rohrartigen Flüssigkeitszufuhrgehäuse **2** mit (distalseitigem) Düsenöffnung **3** und ein konzentrisch um die Flüssigkeitszufuhr bzw. des Flüssigkeitszufuhrgehäuse angeordnete Gaszufuhr **4,** wobei die Düsenöffnung in der Gaszufuhr endet. In Verlängerung dieser Stoffzusammenführung folgt stromabwärts (distal) der Mischkanal **5,** in der sich die vorgenannten Stoffe (Gas und Flüssigkeit) vermischen und über eine (distalseitige) Austrittsöffnung **6** wieder verlassen. Flüssigkeitszufuhr **1,** Gaszufuhr **4,** Mischkanal **5** und Austrittsöffnung **6** sind bevorzugt um eine Symmetrielinie **7** rotationssymmetrisch. Ferner ist eine konzentrisch zu den vorgenannten Komponenten angeordnete Gasabzweigung **8** vorgesehen, die von der Gaszufuhr **4** vor einer Eingabe der Flüssigkeit, d.h. vor Erreichen der Düsenöffnung **3** abzweigt und in eine ringförmige Eindüsungsöffnung **11** an der Austrittsöffnung **6** ausmündet. In **Fig.1 und 2** sind die Gasabzweigungen beispielsweise durch eine Vielzahl von konzentrisch um die Symmetrielinie **7** angeordneten Bohrungen **9** im Mischkanalgehäuse **10** realisiert. Die Eindüsungsöffnung **11** mündet axial und bevorzugt in einem spitzen Winkel, d.h. parallel soweit technisch umsetzbar zur Mischkanalwandung **12** direkt an der und um die Austrittsöffnung **6** aus, wodurch eine Mantelströmung **13** um die über die Austrittsöffnung auftretende zerstäubte Stoffgemisch **14** entsteht (vgl. **Fig.1****)** und die sich an der Mischkanalwandung **12** abgeschiedene Flüssigkeitsfilm mitgerissen wird.

Die Mittel zur Verstellung umfassen eine Hülsenmutter **15** mit Bohrung **16,** die über eine Gewinderelativdrehung auf einem Gewinde **17** auf dem Mischkanalgehäuse **10** verstellbar ist.

**Fig.1** offenbart Mittel, bei denen die Gewindeschraubkappe **15** an seiner Umfangsfläche **19** eine formschlüssig fixier- und bewegbare Profilierung **20** aufweist. Die Profilierung ist vorzugsweise durch eine Verzahnung realisiert, wobei die Verzahnung im Betriebszustand entweder durch eine nicht dargestellte formschlüssig an, die Profilierung angreifende Ketten-, Riemen- oder Zahnradanordnung eines Verstellantriebs angetrieben wird. Grundsätzlich eignen sich auch reibschlüssig angreifende Verstellantriebe, wobei jedoch der Reibschluss bei jedem auftretenden Betriebszustand sicherzustellen wäre.

**Fig.2** zeigt beispielhaft Mittel, bei denen die Gewindeschraubkappe **15** durch ein Gehäuse **18** für alle anderen Komponenten **(1 bis 14)** der Zweistoffzerstäuberdüse gebildet wird. Im laufenden Betrieb erfolgt eine Verstellung über eine Verdrehung entweder der vorgenannten Komponenten der Zweistoffdüse im feststehenden Gehäuse **18** oder des Gehäuses **18** auf dem Gewinde **17** der ansonsten feststehenden Zweistoffzerstäuberdüse (Komponenten **(1 bis 14)).**

Die Austrittsöffnung **11** kann mit der Bohrung **16** auf gleicher Ebene liegen (z.B. in **Fig.1****)** oder versetzt angeordnet sein (vgl. **Fig.2****),** wobei ein Wechsel dieser beiden Zustände, die auch maßgeblich die Einströmungsrichtung bestimmt, durch die vorgenannten Mittel während des laufenden Betriebs ermöglichbar ist.

Ziel der neu entwickelten Zweistoffzerstäubervorrichtung ist dessen vom Betriebszustand unabhängige Einsatzmöglichkeit. Eine Auslegung der Ausführungsbeispiele erfolgte nicht hinsichtlich einer Vermeidung der Mischkanalwandungsbenetzung z.B. durch Strömungsoptimierung bei der Zerstäubung, was eine Einschränkung des Einsatzbereiches führen würde, sondern praktisch nur auf die Beseitigung der Benetzung wenn diese als Flüssigkeitstropfen an der Austrittsöffnung auftritt. Dies hat den Vorteil, dass die Erzeugung des eigentlichen zerstäubten Stoffgemisches immer mit gleichen Paramteren erfolgt. Das Grundkonzept der innenmischenden Zweistoffzerstäubervorrichtung mit koaxialer Flüssigkeitsvorlage bleibt dabei erhalten. Der Kern der Erfindung liegt darin, nur einen möglichst geringen und in seinem Volumenstrom während des laufenden Betriebs optimal einstellbaren Teil (ca. 10 %, maximal 20 %) des Zerstäubungsgases vor dem Mischkanal, d.h. vor dem Kontakt des Gases mit der Flüssigkeit, in einem zu der Austrittsöffnung **11** koaxialen Ringspalt **21** zu führen. Das aus dem Ringspalt austretende Gas kommt außerhalb der Zweistoffzerstäuberdüse in Kontakt mit dem von der Kanalwand abtropfenden Film und reißt ihn auf. Der wesentliche Vorteil dieser Zweistoffzerstäubervorrichtung liegt darin den auftretenden Wandfilm an der Mischkanalwandung auf besonders optimal eingestellt, d.h. effektiv und gleichzeitig wirtschaftlich zu zerstäuben.

### Bezugszeichenliste

- 1: Flüssigkeitszufuhr
- 2: Flüssigkeitszufuhrgehäuse
- 3: Düsenöffnung
- 4: Gaszufuhr
- 5: Mischkanal
- 6: Austrittsöffnung
- 7: Symmetrielinie
- 8: Gasabzweigung
- 9: Bohrung
- 10: Mischkanalgehäuse
- 11: Eindüsungsöffnung
- 12: Mischkanalwandung
- 13: Mantelströmung
- 14: zerstäubte Stoffgemisch
- 15: Gewindeschraubkappe
- 16: Bohrung
- 17: Gewinde
- 18: Gehäuse
- 19: Umfangsfläche
- 20: Profilierung
- 21: Ringspalt

## Patentansprüche

1. Zweistoffzerstäubervorrichtung für die Zerstäubung einer Flüssigkeit in einem Gasstrom umfassend eine
a) eine Flüssigkeitszufuhr **(1)** mit Düsenöffnung **(3),**
b) ein konzentrisch um die Flüssigkeitszufuhr angeordnete Gaszufuhr **(4),** wobei die Düsenöffnung in der Gaszufuhr endet,
c) einen rotationssymmetrische Mischkanal **(5)** in axialer Verlängerung zur Flüssigkeitszufuhr mit einer Austrittsöffnung **(6),**
d) eine konzentrische Gasabzweigung **(8)** von der Gaszufuhr **(4)** vor der Düsenöffnung **(3)** sowie
e) eine ringförmige Eindüsungöffnung **(11)** an der Austrittsöffnung **(6),** die an die Gasabzweigung angeschlossen ist,
**dadurch gekennzeichnet, daß**
f) Mittel zur Verstellung des Querschnitts der Eindüsungsöffnung **(11)** vorgesehen sind.

2. Zweistoffzerstäubervorrichtung nach Anspruch 1, wobei die Gasabzweigung **(8)** durch eine Anzahl konzentrisch verteilter Bohrungen **(9)** im Mischkanalgehäuse **(10)** gebildet ist

3. Zweistoffzerstäubervorrichtung nach Anspruch 1 oder 2, wobei die Mittel eine über eine Gewinderelativdrehung verstellbare Gewindeschraubkappe **(15)** mit zentraler die Austrittsöffnung **(11)** bildenden Bohrung **(16)** konzentrisch auf einem Gewinde **(17)** auf dem Mischkanalgehäuse **(10)** umfassen.

4. Zweistoffzerstäubervorrichtung nach Anspruch 3, wobei die Gewindeschraubkappe **(15)** durch ein Gehäuse **(18)** für alle anderen Komponenten der Zweistoffzerstäuberdüse gebildet wird.

5. Zweistoffzerstäubervorrichtung nach Anspruch 3, wobei die Gewindeschraubkappe **(15)** an seiner Umfangsfläche **(19)** eine formschlüssig fixier- und bewegbare Profilierung **(20)** aufweist.

## Claims

1. Two-substance atomising device for atomising a fluid in a gas flow, the said atomising device comprising
a) a fluid supply (1) with nozzle opening (3),
b) a gas supply (4) that is disposed concentrically about the fluid supply, wherein the nozzle opening ends in the gas supply,
c) a rotationally symmetric mixing channel (5) as an axial extension of the fluid supply with an outlet opening (6),
d) a concentric gas branch (8) from the gas supply (4) upstream of the nozzle opening (3) and
e) a ring-shaped injection opening (11) at the outlet opening (6), which is connected to the gas branch,
**characterised in that**
f) means are provided for adjusting the cross-section of the injection opening (11).

2. Two-substance atomising device according to claim 1, wherein the gas branch (8) is formed by a number of concentrically distributed bores (9) in the mixing channel housing (10).

3. Two-substance atomising device according to claim 1 or 2, wherein the means comprise a threaded screw cap (15), which is adjustable by means of a relative rotation of the thread, with a central bore (16), which forms the outlet opening (11), concentrically on a thread (17) on the mixing channel housing (10).

4. Two-substance atomising device according to claim 3, wherein the threaded screw cap (15) is formed by a housing (18) for all other components of the two-substance atomising device.

5. Two-substance atomising device according to claim 3, wherein the threaded screw cap (15) has a form-fitting securable and displaceable profiled section (20) on its peripheral surface (19).

## Revendications

1. Dispositif de pulvérisation de deux composants pour pulvériser un liquide dans une veine de gaz comprenant :
a) une alimentation en liquide (1) munie d'un orifice de buse (3),
b) une alimentation en gaz (4) concentrique à l'alimentation en liquide, l'orifice de buse arrivant dans l'alimentation en gaz,
c) un canal de mélange (5), symétrique en rotation, dans le prolongement axial de l'alimentation en liquide avec un orifice de sortie (6),
d) une dérivation de gaz (8), concentrique partant de l'alimentation en gaz (4) devant l'orifice de buse (3), et
e) un orifice d'injection (11), de forme annulaire prévu sur l'orifice de sortie (6) et relié à la dérivation de gaz,
**caractérisé par**
f) des moyens pour régler la section de l'orifice d'injection (11).

2. Dispositif de pulvérisation de deux composants selon la revendication 1,
selon lequel
la dérivation de gaz (8) est formée par un certain nombre de perçages (9) répartis de manière concentrique dans le boîtier du canal de mélange (10).

3. Dispositif de pulvérisation de deux composants selon la revendication 1 ou 2,
selon lequel
les moyens comprennent un capuchon vissé (15) réglable par rotation relative dans le filetage, ayant un orifice de sortie (11) central, constitué par un perçage (16) concentrique dans le filetage (17) sur le boîtier (10) du canal de mélange.

4. Dispositif de pulvérisation de deux composants selon la revendication 3,
selon lequel
le capuchon vissé (15) est formé par un boîtier (18) recevant tous les composants de la buse de pulvérisation à deux composants.

5. Dispositif de pulvérisation de deux composants selon la revendication 3,
selon lequel
au niveau de sa surface périphérique (19) le capuchon vissé (15) a un profil (20) qui se fixe et se déplace par une liaison par la forme.
